# EUROPÄISCHE PATENTSCHRIFT

(11) **EP 1 878 858 B1**
(45) Veröffentlichungstag und Bekanntmachung des Hinweises auf die Patenterteilung: **15.04.2015**
(21) Anmeldenummer: 06014217.1
(22) Anmeldetag: 10.07.2006
(51) Int. Cl.: E04H 15/42

(54) **Gestänge zur Halterung und/oder Abstützung von Zeltbahnen**
Linkage for holding and/or support of tent fabrics
Tige pour l'appui et/ou soutien des toiles de tente

(43) Veröffentlichungstag der Anmeldung: 16.01.2008
(73) Patentinhaber: Vaude Sport GmbH & Co. KG, 88069 Tettnang (DE)
(72) Erfinder: von Dewitz, Albrecht, 88069 Tettnang (DE); Langowski, Hans-Thomas, 88147 Achberg (DE); Egger, Hansjörg, 88069 Tettnang-Siggenweiler (DE); Fugel, Tobias, 88048 Friedrichshafen (DE); Gebel, Daniel, 91809 Wellheim (DE); Kimmerle, Matthias, 88069 Tettnang (DE)
(74) Vertreter: Engelhardt, Guido

(56) Entgegenhaltungen:
- DE-A1- 1 928 653
- DE-A1- 2 901 122
- FR-A- 2 827 900
- GB-A- 2 258 666
- US-A- 6 145 527

## Beschreibung

Die Erfindung bezieht sich auf ein Gestänge zur Halterung und/oder Abstützung von Zeltbahnen das aus mehreren miteinander verbindbaren Segmenten zu einem mit beiden Enden auf einem Untergrund abstützbaren Bogen zusammensetzbar ist.

Bei einem bekannten Zeltgestänge dieser Art ist durch die beim Aufbau eines Zeltes ineinanderzusteckenden Segmente eine Kordel aus einem elastischen Werkstoff, beispielsweise Gummi, geführt, die an den Enden mit den äußeren Segmenten fest verbunden und in Achsrichtung sehr elastisch ist. Das Zeltgestänge kann somit zwar leicht zerlegt werden, um die einzelnen Segmente nebeneinander in einem engen Raum, z.B. in einem Rucksack oder einer Packtasche, unterzubringen zu können, im zusammengebauten Zustand ist aber keine hohe Stabilität des meist in einem Zeltkanal geführten Gestänges gegeben.

Bei dem von der Firma Vango unter der Bezeichnung "Tension Bund System" angebotenen und in dem Katalog "Tents 98" wiedergegebenen Zeltgestänge ist, um die Standsicherheit zu erhöhen, vorgesehen, in der Mitte eines Bogens zwei Spanngurte zu befestigen, die diagonal durch den Zeltinnenraum verlaufen und an den Enden des Bogens befestigt sind. Auf diese Weise ist zwar eine höhere Widerstandskraft bei auf das Zelt einwirkenden Windkräften gegeben, so dass dieses nicht übermäßig verformt wird, die Spanngurte, die einzeln zu verspannen sind, unterteilen jedoch den Zeltinnenraum in zwei Abschnitte und beeinträchtigen somit die Nutzung des Zeltes in einem erheblichen Maße. Außerdem ist das Befestigen der Spanngurte zeitaufwendig und erfordert Geschick.

Das Dokument FR 2 827 900 beschreibt ein Gestänge, das die Merkmale des Oberbegriffes des Anspruchs 1 aufweist.

Aufgabe der Erfindung ist es daher, ein Zeltgestänge der vorgenannten Gattung in der Weise auszubilden, dass mit geringem zusätzlichen Bauaufwand stets eine hohe Standfestigkeit eines Zeltes gegeben ist und dass das Zelt somit auch bei Sturm sicher benutzt werden kann. Der Innenraum des Zeltes soll hierbei durch Spanngurte nicht abgeteilt oder unterteilt werden, auch soll der Auf- und Abbau eines Zeltes in kurzer Zeit und ohne Schwierigkeiten zu bewerkstelligen sein. Des Weiteren soll gewährleistet sein, dass die Standsicherheit den jeweiligen Witterungsverhältnissen leicht anzupassen ist und dass eine einfache Handhabung beim Auf- und Abbau eines Zeltes gegeben sind.

Gemäß der Erfindung wird dies bei einem Gestänge der eingangs genannten Art dadurch erreicht, dass die einzelnen Segmente über in diese einsteckbare oder auf diese aufsteckbare Zwischenglieder miteinander verbindbar sind und dass an den Zwischengliedern auf der Innenseite eines Bogens jeweils ein Spannglied aufgehängt ist, das im Bereich der Enden des Gestänges mit diesem, einem Boden des Zeltes und/oder mit dem Untergrund verspannt ist.

Das Zwischenglied kann hierbei in einfacher Ausgestaltung als in seiner Außenkontur vorzugsweise den Segmenten angepasstes Formteil ausgebildet sein, das mit seinen beiden Enden in benachbarte Segmente einsteckbar oder auf diese aufsteckbar ist, wobei das Formteil mit einer in Form einer umlaufenden Nut gestalteten Einschnürung zur Aufnahme eines an dem Spannglied angebrachten Haltegliedes versehen sein sollte.

Das Spannglied kann in einfacher Ausgestaltung als in Längsrichtung starres Zugglied, z.B. in Form einer Kordel oder eines Drahtseiles, ausgebildet werden, das an den Zwischengliedern des Gestänges aufgehängt und mit den beiden Enden verspannt ist.

Es ist aber auch möglich, das Spannglied durch zwei oder mehrere in Längsrichtung starre Zugglieder zu bilden, die wechselweise an den Zwischengliedern des Gestänges aufgehängt und mit ihren Enden, vorzugsweise gemeinsam, verspannt sind.

Zweckmäßig ist es des Weiteren, die Zugglieder mittels beiderseits der Halteglieder an diesen mittels vorzugsweise verstellbar angebrachter Klemmhülsen oder Kordelstopper zu fixieren und bei einem aus zwei oder mehreren Zuggliedern gebildetem Spannglied die Zugglieder an den Kreuzungspunkten jeweils gemeinsam in einem Verbinder zu führen, gegebenenfalls mittels diesen zu verspannen.

Nach einer andersartigen Ausgestaltung kann das Spannglied auch aus einer Vielzahl von textilen Flächengebilden zusammengesetzt werden, die dreieckförmig gestaltet, von Gurtbändern ganz oder teilweise eingefasst und mittels diesen untereinander verbunden sein sollten. Die textilen Flächengebilde können hierbei durch Netze gebildet sein.

Die Halteglieder zur Befestigung der Spannglieder an den Zwischengliedern des Gestänges sollten in Form von Haken ausgebildet sein, die mit einem Ende begrenzt verschiebbar oder fest mit den Spanngliedern verbunden und mit ihrem freien Ende in die Einschnürung der Zwischenglieder einhängbar sind.

Zur Arretierung des Gestänges auf dem Untergrund ist es angebracht, in dessen äußeren Segmenten jeweils einen Steckhaken ein- oder aufzustecken, mittels dem das Zelt verankerbar und an dem die Spannglieder und/oder ein die Enden des Bogens verbindendes Spannband fixierbar sind.

Die Spannglieder können zur Einstellung der Verspannung jeweils mit einem Spannstück versehen sein. Auch kann an den Spanngliedern des Gestänges eine Zeltbahn aufgehängt und/oder auf dem Gestänge eine Zeltbahn aufgelegt werden.

Wird ein Gestänge gemäß der Erfindung ausgebildet, so ist es auf einfache Weise möglich, den Bogen des Gestänges mit Hilfe der Spannglieder zu verspannen, so dass stets eine hohe Standfestigkeit, und zwar auch bei hohen Windgeschwindigkeiten gegeben ist. Der Bauaufwand, der erforderlich ist, um dies zu ermöglichen, ist äußerst gering, dennoch ergeben die in unterschiedlicher Weise ausgebildeten Spannglieder eine hohe Widerstandskraft, insbesondere gegen Kräfte, die von außen auf ein in dieser Weise abgestütztes Zelt einwirken.

Des Weiteren ist von Vorteil, dass durch die Spannglieder der Zeltinnenraum nicht unterteilt wird. Die Spannglieder verlaufen vielmehr nahe des Zeltbogens, für deren Unterbringung ist somit kein Nutzraum des Zeltes erforderlich. Auch kann das vorschlagsgemäß ausgebildete Gestänge in vielseitiger Weise verwendet werden, indem auf das Gestänge eine Zeltbahn aufgelegt und/oder an dem Gestänge eine Zeltbahn aufgehängt wird. Ferner wird der Aufbau eines Zeltes erleichtert und beschleunigt, da nach dem Aufstellen und Verspannen eines Gestängebogens sofort eine stabile Auflage oder Halterung gegeben ist. Und da mittels der Spannglieder die Steifigkeit der einzelnen Bögen eines Zeltgestänges den jeweiligen Erfordernissen angepasst werden kann, ist stets eine hohe Standfestigkeit eines Zeltes bei einfacher Handhabung bei dessen Auf- und Abbau gewährleistet.

In der Zeichnung sind einige Ausführungsbeispiele des gemäß der Erfindung ausgebildeten Gestänges dargestellt, die nachfolgend im Einzelnen erläutert sind. Hierbei zeigt:
- Figur 1: ein mittels eines zusammengesetzten und verspannten Gestänges abgestütztes Zelt,
- Figur 2: eine Ausführungsvariante der Verspannung des Zeltgestänges nach Figur 1,
- Figur 3: die Aufhängung eines Spanngliedes bei dem Zeltgestänge nach den Figuren 1 und 2, in einer vergrößerten Wiedergabe,
- Figur 4: die Verankerung des Zeltgestänges und des Spanngliedes bei dem Zelt nach Figur 1,
- Figur 5: ein aus textilen Flächengebilden zusammengesetztes Spannglied bei dem Zelt nach Figur 1 und
- Figur 6: einen Ausschnitt aus Figur 5, in einer vergrößerten Darstellung.

Das in Figur 1 nur teilweise dargestellte und mit 1 bezeichnete auf einem Untergrund 2 abgestützte Zelt ist mittels eines Gestänges 11 gehalten, das, um zum Transport kompakt zusammengelegt werden zu können, aus einzelnen Segmenten 15 zusammengesetzt ist. Das Zeltgestänge 11 bildet im zusammengebauten Zustand einen Bogen 12, der mit seinen Enden 13 und 14 auf dem Untergrund 2 verankert ist. Die das Zelt 1 ergebende Zeltbahn 3 ist hierbei über einen oder mehrere Bögen 12 des Zeltgestänges 11 gelegt und ebenfalls zusammen mit dem wannenförmigen Zeltboden 4 am Untergrund 2 fixiert.

Die jeweils benachbarten Segmente 15 sind über Zwischenglieder 16 miteinander verbunden, die als der Außenkontur der Segmente 15 angepasste Formteile 17 gestaltet sind. Die Zwischenglieder 16 sind, wie dies insbesondere der Figur 3 zu entnehmen ist, mit den beiden abgesetzten Enden 18 und 19 in die aus Hohlprofilen bestehenden Segmente 15 eingesteckt, außerdem sind die Formteile 17 etwa mittig mit einer Einschnürung 20 in Form einer umlaufenden Nut versehen, in die Halteglieder 31 einhängbar sind.

Mittels der Halteglieder 31 ist bei den Ausgestaltungen nach den Figuren 1 und 2 ein Spannglied 21 in Form eines in Längsrichtung starren Zuggliedes 22 an dem Gestänge 11 aufgehängt, das als Kordel oder Stahlseil ausgebildet sein kann. Gemäß Figur 2 besteht das Spannglied 21' aus zwei Zuggliedern 22' und 22", die wechselweise an den Zwischenglieder 16 des Gestänges 11 befestigt sind. Mit ihren Enden sind die Zugglieder 22 bzw. 22', 22" mittels Steckhaken 6, die in die äußeren Segmente 15 des Bogens 12 eingreifen, und an denen Bänder 7 als Zwischenglieder befestigt sind, durch Haken 8 verspannt.

Die Spannglieder 21 ermöglichen es des Weiteren, an dem Gestänge 11 auch ein Innenzelt 5 aufzuhängen, das mittels Bändern 29 an den Spannglieder 21 befestigt ist.

Um ein Verrutschen der als Haken 32 gestalteten Halteglieder 31 auf dem Zugglied 22 zu verhindern, ist deren Lage durch Klemmhülsen 23 arretiert, die auf dem Zugglied 22 mit geringem seitlichen Abstand zu dem Halteglied 31 angebracht sind. Außerdem sind bei dem aus zwei Zuggliedern 22' und 22" gebildeten Spannglied 21' dessen Teile an den Kreuzungspunkten gemeinsam in einem Verbinder 24 geführt, gegebenenfalls verspannt, so dass eine lageorientierte Anordnung der Zugglieder 22' und 22" gewährleistet ist.

Bei der Ausführungsvariante nach den Figuren 5 und 6 ist das dem Gestänge 11, 11', durch das ein Kuppelzelt gebildet ist, zugeordnete Spannglied 25 aus mehreren dreieckförmig gestalteten textilen Flächengebilden 26 zusammengesetzt, die von Gurtbändern 27 eingefasst und mittels diesen untereinander fest verbunden, z.B. vernäht, sind. Das Ebenfalls als Haken 32' gestaltete Halteglied 31' ist hierbei fest mit einem der Gurtbänder 25 vernäht, die Halteglieder 31' des Spanngliedes 25 sind somit lediglich in die Einschnürungen 20 der Zwischenglieder 16 einzuhängen, um eine sichere Verspannung des Gestänges 11 zu bewerkstelligen.

Mit Hilfe der Spannglieder 21, 21' und 25 ist das Gestänge 11 stets sicher und auf einfache Weise zu verspannen, so dass eine hohe Spannfestigkeit gegeben ist. Durch ein in das Zugglied 22 des Spanngliedes 21 eingesetztes Spannstück 28 kann, wie dies in Figur 3 gezeigt ist, zusätzlich die Verspannung des Gestänges 11 den Erfordernissen angepasst werden. In gleicher Weise wirksam kann auch ein Spanngurt 30 sein, durch den die beiden Steckhaken 6, die jeweils in die Enden des Gestänges 11 eingreifen miteinander verbunden sind. Eine stets sichere Verspannung ist demnach leicht zu bewerkstelligen.

## Patentansprüche

1. Gestänge (11) zur Halterung und/oder Abstützung von Zeltbahnen (3, 5), das aus mehreren miteinander verbindbaren Segmenten (15) zu einem mit beiden Enden (13, 14) auf einem Untergrund (2) abstützbaren Bogen (12) zusammensetzbar ist, wobei die einzelnen Segmente (15) über in diese einsteckbare oder auf diese aufsteckbare Zwischenglieder (16) miteinander verbindbar sind, **dadurch gekennzeichnet, dass** an den Zwischengliedern (16) auf der Innenseite eines Bogens (12) jeweils ein Spannglied (21) aufgehängt ist, das im Bereich der Enden (13, 14) des Gestänges (11) mit diesem, einem Boden (4) des Zeltes (1) und/oder mit dem Untergrund (2) verspannt ist.

2. Gestänge nach Anspruch 1,
**dadurch gekennzeichnet,**
**dass** das Zwischenglied (16) als in seiner Außenkontur vorzugsweise den Segmenten (15) angepasstes Formteil (17) ausgebildet ist, das mit seinen beiden Enden in benachbarte Segmente (15) einsteckbar oder auf diese aufsteckbar ist, und dass das Formteil (17) mit einer in Form einer umlaufenden Nut gestalteten Einschnürung (20) zur Aufnahme eines an dem Spannglied (21) angebrachten Haltegliedes (31) versehen ist.

3. Gestänge nach Anspruch 1 oder 2,
**dadurch gekennzeichnet,**
**dass** das Spannglied (21) als in Längsrichtung starres Zugglied (22), z.B. in Form einer Kordel oder eines Drahtseiles, ausgebildet ist, das an den Zwischengliedern (16) des Gestänges (11) aufgehängt und mit den beiden Enden verspannt ist.

4. Gestänge nach Anspruch 1 oder 2,
**dadurch gekennzeichnet,**
**dass** das Spannglied (21') durch zwei oder mehrere in Längsrichtung (22' 22") starre Zugglieder gebildet ist, die wechselweise an den Zwischengliedern (16) des Gestänges (11) aufgehängt und mit ihren Enden, vorzugsweise gemeinsam, verspannt sind.

5. Gestänge nach Anspruch 3 oder 4,
**dadurch gekennzeichnet,**
**dass** die Zugglieder (22) mittels beiderseits der Halteglieder (31) an diesen durch vorzugsweise verstellbar angebrachter Klemmhülsen (23) oder Kordelstoppern fixierbar sind.

6. Gestänge nach einem oder mehreren
der Ansprüche 3 bis 5,
**dadurch gekennzeichnet,**
**dass** bei einem aus zwei oder mehreren Zuggliedern (22', 22") gebildeten Spannglied (21') die Zugglieder (22', 22") an den Kreuzungspunkten jeweils gemeinsam in einem Verbinder (24) geführt, gegebenenfalls mittels diesen verspannt sind.

7. Gestänge nach Anspruch 1 oder 2,
**dadurch gekennzeichnet,**
**dass** das Spannglied (25) aus einer Vielzahl von textilen Flächengebilden (26) zusammengesetzt ist, die dreieckförmig gestaltet von, Gurtbändern (27) ganz oder teilweise eingefasst und mittels diesen untereinander verbunden sind.

8. Gestänge nach Anspruch 7,
**dadurch gekennzeichnet,**
**dass** die textilen Flächengebilde (26) als Netze ausgebildet sind.

9. Gestänge nach einem oder mehreren
der Ansprüche 2 bis 8,
**dadurch gekennzeichnet,**
**dass** die Halteglieder (31, 31') zur Befestigung der Spannglieder (21, 25) an den Zwischengliedern (16) des Gestänges (11) in Form von Haken (32) ausgebildet sind, die mit einem Ende begrenzt verschiebbar oder fest mit den Spanngliedern (21, 25) verbunden und mit ihrem freien Ende in die Einschnürung (20) der Zwischenglieder (16) einhängbar sind.

10. Gestänge nach einem oder mehreren
der Ansprüche 1 bis 9,
**dadurch gekennzeichnet,**
**dass** zur Arretierung des Gestänges (11) auf dem Untergrund (2) in dessen äußeren Segmenten (15) jeweils ein Steckhaken (6) ein- oder aufsteckbar ist, mittels dem das Zelt (1) verankerbar und an dem die Spannglieder (21, 25) und/oder ein die Enden (13, 14) des Bogens (12) verbindendes Spannband (7) fixierbar sind.

11. Gestänge nach einem oder mehreren
der Ansprüche 1 bis 10,
**dadurch gekennzeichnet,**
**dass** die Spannglieder(21, 25) jeweils mit einem Spannstück (28) zur Einstellung der Verspannung versehen sind.

12. Gestänge nach einem oder mehreren
der Ansprüche 1 bis 11,
**dadurch gekennzeichnet,**
**dass** an den Spanngliedern (21) des Gestänges (11) eine Zeltbahn (5) aufhängbar und/oder auf dem Gestänge (11) eine Zeltbahn (3) auflegbar sind.

## Claims

1. A linkage (11) for holding and/or support of tent fabrics (3, 5) comprising several segments (15) that can be connected together to form an arch (12) that can be supported with both ends (13, 14) on the ground (2), in which the individual segments (15) can be connected together by intermediate elements (16) that can be inserted into or pushed onto them,
**characterised in that,**
a tensioning element (21) is hung from each of the intermediate elements (16) on the inside of an arch (12), with the tensioning element (21) tensioned against the linkage (11) in the area at the ends (13,14) of the linkage (11), against a base (4) of the tent (1) and/or against the ground (2).

2. The linkage in accordance with Claim 1,
**characterised in that,**
the intermediate element (16) is configured as a shaped part (17) with its outer contour preferably adapted to the segments (15), with the ability for both of its ends to be inserted into or pushed onto the adjacent segments (15), and that the shaped part (17) is provided with a constriction (20) in the form of a circumferential groove in order to accommodate a holding element (31) attached to the tensioning element (21).

3. The linkage in accordance with Claim 1 or 2, **characterised in that,**
the tensioning element (21) is configured as a pulling element (22) that is rigid in the longitudinal direction, e.g. in the form of a cord or a wire cable that is suspended from the intermediate elements (10) of the linkage (11) and is tensioned against both ends.

4. The linkage in accordance Claim 1 or 2,
**characterised in that,**
the tensioning element (21') is formed by two or more pulling elements (22', 22") that are rigid in the longitudinal direction, which are suspended from alternate intermediate elements (16) of the linkage (11) and are tensioned at their ends, preferably jointly.

5. The linkage in accordance with Claim 3 to 4,
**characterised in that,**
the pulling elements (22) can be fixed on both sides of the holding elements (31) using clamping sleeves (23) or cord stoppers that are preferably attached in an adjustable manner.

6. The linkage in accordance with one or more of Claims 3 to 5,
**characterised in that,**
in the case of a tensioning element (21') consisting of two or more pulling elements (22', 22"), the pulling elements (22', 22") are attached to one connector (24) at each of their intersection points, and if necessary are tensioned using these.

7. The linkage in accordance with Claim 1 or 2,
**characterised in that,**
the tensioning element (25) is composed of a plurality of pieces of textile fabric (26) which are triangular in shape, enclosed completely or partially by belt straps (27) and are connected to one another using these straps (27).

8. The linkage in accordance with Claim 7,
**characterised in that,**
the pieces of textile fabric (26) are formed by nets.

9. The linkage in accordance with one or more of Claims 2 to 8,
**characterised in that,**
the holding elements (31, 31') for attaching the tensioning elements (21, 25) to the intermediate elements (16) of the linkage (11) are configured in the form of hooks (32) that can be moved to a limited extent at one end or are firmly connected to the tensioning elements (21, 25), and which have their open ends hooked onto the constriction (20) in the intermediate elements (16).

10. The linkage in accordance with one or more of Claims 1 to 9,
**characterised in that,**
for the purposes of locking the linkage (11) onto the ground (2), a pointed hook (6) is pushed into or onto each of the outer segments (15) of the linkage (11), by means of which the tent (1) can be anchored and for a tensioning strap (7) connecting the ends (13, 14) of the arch (12) together to be attached to the tensioning elements (21, 25).

11. The linkage in accordance with one or more of Claims 1 to 10,
**characterised in that,**
each of the tensioning elements (21, 25) is provided with a tensioning piece (28) for adjusting the level of tension.

12. The linkage in accordance with one or more of Claims 1 to 11,
**characterised in that,**
a tent fabric (5) can be suspended from the tensioning elements (21) of the linkage (11) and/or a tent fabric (3) can be placed on top of the linkage (11).

## Revendications

1. Tige (11) pour l'appui et/ou le soutien des toiles de tente (3, 5) comprenant plusieurs segments (15) se laissant raccorder ensemble pour former un arc (12) dont les deux extrémités (13, 14) s'appuient sur un fond (2), les segments individuels (15) se laissant raccorder ensemble moyennant des éléments intermédiaires (16) insérés dans ceux-ci ou emmanchés sur ceux-ci,
**caractérisée en ce que**
sur les éléments intermédiaires (16), sur la face intérieure d'un arc (12), il est accroché respectivement un élément de serrage (21) qui, vers les extrémités (13, 14) de la tige (11), est serré sur celle-ci, sur un fond (4) de la tente (1) et/ou sur un support (2).

2. Tige d'après le revendication 1,
**caractérisée en ce que**
le contour extérieur de l'élément intermédiaire (16) est une forme (17) adaptée de préférence aux segments (15) et dont les deux extrémités se laissent insérer dans ou emmancher sur les segments voisins (15), et que la forme (17) comprend une striction (20) sous la forme d'une gorge périphérique servant à recevoir un élément de retient (31) prévu sur l'élément de serrage (21).

3. Tige d'après les revendications 1 ou 2,
**caractérisée en ce que**
l'élément de serrage (21) est conçu sous la forme d'un membre de traction (22) rigide en direction longitudinale, p. ex. une corde ou un fil métallique, accroché sur les éléments intermédiaires (16) de la tige (11) et serré aux deux extrémités.

4. Tige d'après les revendications 1 ou 2,
**caractérisée en ce que**
l'élément de serrage (21') est conçu sous la forme de deux ou plusieurs membres de traction (22', 22") rigides en direction longitudinale et accrochés alternativement sur les éléments intermédiaires (16) de la tige (11), puis serrés de préférence ensemble aux extrémités.

5. Tige d'après les revendications 3 ou 4,
**caractérisée en ce que**
les membres de traction (22) se laissent fixer sur les éléments de retient (31) moyennant des douilles de serrage (23) ou des butées de corde prévues de part et d'autre et de préférence réglables sur ceux-ci.

6. Tige d'après une ou plusieurs des revendications 3 à 5,
**caractérisée en ce que**
dans le cas d'un élément de serrage (21') formé par un ou par plusieurs membres de traction (22', 22"), les croisements des membres de traction (22', 22") sont guidés ensemble dans un raccord (24), et, le cas échéant, serrés sur celui-ci.

7. Tige d'après les revendications 1 ou 2,
**caractérisée en ce que**
l'élément de serrage (25) est composé d'une multitude de formes textiles triangulaires (26) qui sont lisérées partiellement ou entièrement par des sangles (27) et raccordées l'une à l'autre moyennant celles-ci.

8. Tige d'après la revendication 7,
**caractérisée en ce que**
les formes textiles triangulaires (26) sont conçues sous la forme de filets.

9. Tige d'après une ou plusieurs des revendications 2 à 8,
**caractérisée en ce que**
pour la fixation des éléments de serrage (21, 25) sur les éléments intermédiaires (16) de la tige (11), les éléments de retient (31, 31') sont conçus sous la forme de crochets (32), dont une extrémité est liée de manière mobile dans certaines limites ou rigidement avec les éléments de serrage (21, 25) et dont l'extrémité libre se laisse accrocher dans la striction (20) des éléments intermédiaires (16).

10. Tige d'après une ou plusieurs des revendications 1 à 9,
**caractérisée en ce que**
pour le positionnement de la tige (11) sur le support (2), il se laisse insérer ou emmancher respectivement un crochet (6) sur ses segments extérieurs (15), qui permet d'accrocher la tente (1) et de la fixer sur une sangle (7) raccordant les éléments de serrage (21, 25) et/ou les extrémités (13, 14) de l'arc (12).

11. Tige d'après une ou plusieurs des revendications 1 à 10,
**caractérisée en ce que**
les éléments de serrage (21, 25) comprennent respectivement une pièce de serrage (28) pour le réglage du serrage.

12. Tige d'après une ou plusieurs des revendications 1 à 11,
**caractérisée en ce que**
sur les éléments de serrage (21) de la tige (11), il se laisse accrocher une toile de tente (5) et/ou sur la tige (11), une toile de tente (3).
